# EUROPÄISCHE PATENTSCHRIFT

(11) **EP 1 253 281 B1**
(45) Veröffentlichungstag und Bekanntmachung des Hinweises auf die Patenterteilung: **19.05.2004**
(21) Anmeldenummer: 02008822.5
(22) Anmeldetag: 19.04.2002
(51) Int. Cl.: E06C 9/02

(54) **Schachtleiter**
Ladder for manhole
Echelle pour puits de regard

(30) Priorität: 23.04.2001 DE 20107005 U
(43) Veröffentlichungstag der Anmeldung: 30.10.2002
(73) Patentinhaber: Schmitz, Thomas, Dipl.-Ing., 45711 Datteln (DE)
(72) Erfinder: Schmitz, Thomas, Dipl.-Ing., 45711 Datteln (DE)
(74) Vertreter: Behrendt, Arne, Dipl.-Ing.

(56) Entgegenhaltungen:
- DE-U- 9 315 655
- DE-U- 20 106 892
- JP-A- 10 317 405
- US-A- 4 100 997
- US-A- 4 232 760
- US-A- 4 241 543
- US-A- 4 548 294
- US-A- 4 702 349
- PATENT ABSTRACTS OF JAPAN vol. 1999, no. 03, 31. März 1999 (1999-03-31) -& JP 10 317398 A (MIYAMA IND CORP), 2. Dezember 1998 (1998-12-02)
- PATENT ABSTRACTS OF JAPAN vol. 1999, no. 03, 31. März 1999 (1999-03-31) -& JP 10 317399 A (MIYAMA IND CORP), 2. Dezember 1998 (1998-12-02)

## Beschreibung

Die Erfindung betrifft eine Leiter nach Anspruch 1, zum Begehen von Abwasserschächten, mit zwei senkrechten, parallel zueinander verlaufenden Holmen und einer Vielzahl von Trittelementen, die unlösbar an den Holmen befestigt sind, sowie mit Befestigungsmitteln zum Befestigen der Leiter an der Schachtwand.

Im Rahmen von Wartungsarbeiten und Reparaturen ist die Begehbarkeit von Schächten ein dringendes Erfordernis. Daher finden sich im Kanalbau meist an den Kanalwänden befestigte Leitern oder Bügel, die in den Schachtquerschnitt vorstehen.

Solche Bügel sind beispielsweise aus der DE 297 15 681 U1 bekannt. Nachteilig an diesen Bügeln ist insbesondere der für die Anbringung erforderliche hohe Montageaufwand. Für jeden Bügel müssen nämlich zwei Bohrungen maßgerecht in die Schachtwand eingebracht werden.

Aus der deutschen Patentschrift DE 30 40 981 C1 ist es bekannt, eine Steighilfe mittels umlaufender Befestigungsringe in einem runden Schacht anzubringen. Die dafür vorgesehen Steigeisen sind an zwei Vertikalholmen jeweils um eine halbe Schrittlänge zueinander versetzt angeordnet. Äußerst schwierig und daher auch gefährlich ist das Festhalten an diesen Steigeisen. Die Steigeisen erlauben kein Umgreifen, sondern müssen kraftraubend im Zangengriff benutzt werden.

Es ist weiterhin Stand der Technik, herkömmliche Leitern mittels Streben an einer Schachtwand zu befestigen. In den sich ergebenden, frei im Raum stehenden Kreuzungspunkten zwischen den vertikalen Leiterholmen und den Leitersprossen sowie den vertikalen Leiterholmen und den Befestigungsstreben setzen sich hartnäckige faserige Ablagerungen ab, die selbst mit leistungsfähigem Reinigungsgerät nur schwer zu entfernen sind. Derartige Ablagerungen machen nach einiger Zeit das Begehen der Leiter höchst unsicher, wenn nicht sogar unmöglich.

Weiterhin offenbart JP-A-10317358 eine leiter mit allen Merkmalen des Oberbegriffs des Anspruchs 1.

Ausgehend von den beschriebenen Nachteilen des Standes der Technik liegt der Erfindung die Aufgabe zugrunde, eine Schachtleiter zu schaffen, welche die Ablagerung von faserigem Material verhindert, eine komfortable und sichere Begehung des Schachtes ermöglicht und einen nur geringen Montageaufwand erfordert.

Erfindungsgemäß wird die Aufgabe durch eine Leiter nach Anspruch 1 gelöst, bei welcher die Trittelemente U-förmig ausgebildet sind und von den an der Schachtwand anliegenden Holmen in den Schachtquerschnitt vorstehen.

Der entscheidende Vorteil der erfindungsgemäßen Schachtleiter liegt in der Vermeidung von im Schachtquerschnitt liegenden Kreuzungspunkten zwischen horizontalen und vertikalen Teilen der Leiter und der dadurch nur noch geringen Möglichkeit, daß sich faserige Ablagerungen an der Leiter festsetzen. Sollten sich dennoch faserige Teile an der Leiter ablagern, sind diese von der im wesentlichen linearen unverzweigten Kontur der Leiter leicht zu entfemen.

Ein weiterer großer Vorteil der erfindungsgemäßen Leiter liegt in dem geringen Montageaufwand, da die Leiter an nur wenigen Befestigungspunkten mit den Vertikalholmen an der Schachtwand angebracht wird. Das im Stand der Technik übliche Einbringen von Steigbügeln in die Schachtwand und die dafür erforderlichen zahlreichen Bohrungen entfallen. Die Schachtleiter wird als vorgefertigtes Bauteil an ihrem Einsatzort an der Schachtwand befestigt. Sollte der Schacht eine außergewöhnlich große Tiefe aufweisen, ist es auch denkbar, mehrere Teilstücke im Schacht übereinander angeordnet zu befestigen.

Die einzelnen Trittelemente der erfindungsgemäßen Leiter können sowohl aus Rohrmaterial, als auch aus Vollmaterial bestehen. Verfügt das Material über eine ausreichende Festigkeit, empfiehlt sich die Verwendung von Rohrmaterial, da sich dieses im Rahmen der Verarbeitung leichter biegen läßt, die Beschaffung in der Regel kostengünstiger ist und die Handhabung aufgrund der Gewichtsersparnis vereinfacht wird. Bei Verwendung von nicht korrosionsbeständigen Werkstoffen arbeitet man besser mit Vollmaterial, damit insbesondere bei Anwesenheit von aggressiven Medien die Festigkeit gewährleistet ist.

Die Erfahrung hat ebenfalls im Hinblick auf die aggressiven Medien in Kanälen gezeigt, daß es zweckmäßig ist, die erfindungsgemäße Leiter aus V4a Material herzustellen. Ein zusätzlicher Korrosionsschutz entfällt in vorteilhafter Weise. Die bisher übliche Beschichtung hielt den starken Belastungen, insbesondere während der Reinigung, selten stand.

Das Begehen der Leiter, insbesondere das Festhalten an den Trittelementen, fällt dem Benutzer sehr viel leichter, wenn die U-förmig ausgebildeten Trittelemente einen runden Querschnitt aufweisen. Darüber hinaus sollten die U-förmig ausgebildeten Trittelemente derart ausgebildet sein, daß die beiden Schenkel der U-Form zu dem Abschnitt zwischen den Schenkeln aus der durch die von dem Abschnitt zwischen den beiden Schenkeln definierten Horizontalebene hervorstehen und so einen Schutz gegen seitliches Abgleiten von den Trittelementen bilden. Eine derartige Ausbildung der Trittelemente gewinnt vor allem in Hinblick auf die meist feuchte, reibungsmindemde Umgebung in Kanälen an Bedeutung.

Das Risiko eines gefährlichen Abrutschens von der erfindungsgemäßen Leiter wird vorteilhafterweise dadurch reduziert, daß die Trittelemente auf ihrer Aufstandsfläche mit Erhebungen versehen sind. Diese Erhebungen können die Gestalt von sphärenhaften Noppen haben, oder auch zweckmäßig in der Art eines Tränenblechs ausgebildet sein. Die Ausführung dieser Vorsprünge sollte sowohl ein seitliches, als auch ein frontales Abgleiten von den Trittelementen verhindern.

Der Fertigungsaufwand einer erfindungsgemäßen Leiter ist reduziert, wenn die Trittelemente im wesentlichen aus gebogenen Rohren bestehen. Sollte das verwendete Material jedoch nach der Biegung nur noch unzureichende Festigkeitseigenschaften aufweisen, ist eine Ausführung der Trittelemente aus Rohrbögen und geraden Rohrstücken, die miteinander verschweißt sind, vorzuziehen.

Sollte die Schachtwand des Schachtes in der die erfindungsgemäße Leiter zu installieren ist, Vorsprünge und Hinterschneidungen aufweisen, ist es sinnvoll, zwischen der Schachtleiter und der Schachtwand zur Überbrückung von Unterschieden im Abstandsniveau Distanzscheiben anzuordnen. Auch hier kommt ein weiterer Vorteil der erfindungsgemäßen Leiter gegenüber herkömmlichen Steigbügeln zum Tragen, da Absätze in der Schachtwand bei herkömmlichen Steigbügeln stets unterschiedliche Tiefenniveaus der Trittelemente zur Schachtwand zur Folge hatte. Diese Unterschiede können mit der erfindungsgemäßen Leiter durch das Unterlegen von Distanzscheiben zweckmäßig ausgeglichen werden.

Zur Verdeutlichung der Erfindung wird im folgenden ein spezielles Ausführungsbeispiel unter Bezugnahme auf Zeichnungen näher erläutert. Es zeigen:
- Fig. 1:: Eine Seitenansicht einer erfindungsgemäßen Leiter,
- Fig. 2:: Eine Sicht von vome auf eine erfindungsgemäße Leiter und
- Fig. 3:: Einen Schnitt durch eine erfindungsgemäße Leiter.

In den Figuren 1, 2 und 3 ist die Leiter jeweils mit dem Bezugszeichen 1 versehen. Die Leiter 1 besteht im wesentlichen aus zwei vertikalen Holmen 2 und einer Vielzahl von einzelnen an den beiden vertikalen Holmen 2 angeschweißten Trittelementen 3. Die Leiter 1 ist in bestimmten vertikalen Abständen mittels Befestigungsmitteln 4 an der Schachtwand 5 angebracht.

Die Trittelemente 3 sind in vertikaler Betrachtungsweise U-förmig ausgeführt, wobei der Abschnitt 6 zwischen den beiden Schenkeln 7 der U-Form derart abgekröpft ist, daß ein seitliches Abgleiten von den Trittelementen 3 vermieden wird. Der runde Querschnitt der Trittelemente 3 ermöglicht ein komfortables Festhalten bei der Begehung.

Die einzelnen Trittelemente 3 sind mit den vertikalen Holmen 2 verschweißt. Sämtliche Bauteile sind aufgrund ihrer Ausführung in V4A-Material nichtrostend.

Der Abschnitt 6 zwischen den beiden Schenkeln 7 der U-Form ist dient auf der Oberseite als Aufstandsfläche 8 und ist dort mit noppenartigen Erhebungen 9 versehen.

## Patentansprüche

1. Leiter (1), zum Begehen von Abwasserschächten, mit zwei senkrechten, parallel zueinander verlaufenden Holmen (2) und einer Vielzahl von Trittelementen (3), die unlösbar an den Holmen (2) befestigt sind, sowie mit Befestigungsmitteln (4) zum Befestigen der Leiter (1) an der Schachtwand (5), wobei die Trittelemente (3) U-förmig ausgebildet sind und von den Holmen (2) in den Schachtquerschnitt vorstehen, und welche Leiter mit den Befestigungsmitteln (4) derart an der Schachtwand (5) anbringbar ist, daß die Holme (2) unmittelbar an der Schachtwand (5) anliegen, und **dadurch gekennzeichnet ist, daß** die U-förmig ausgebildeten Trittelemente (3) an die Holme (2) angeschweißt und derart gekröpft ausgebildet sind, daß die beiden Schenkel (7) der U-Form zu dem Abschnitt (6) zwischen den Schenkeln (7) aus der durch die von dem Abschnitt (6) zwischen den beiden Schenkeln (7) definierten Horizontalebene hervorstehen und so einen Schutz gegen seitliches Abgleiten von den Trittelementen (3) bilden.

2. Leiter (1) nach Anspruch 1, **dadurch gekennzeichnet, daß** die U-förmig ausgebildeten Trittelemente (3) aus Rohrmaterial bestehen.

3. Leiter (1) nach Anspruch 1, **dadurch gekennzeichnet, daß** die U-förmig ausgebildeten Trittelemente (3) aus Vollmaterial bestehen.

4. Leiter (1) nach Anspruch 1, **dadurch gekennzeichnet, daß** die Leiter (1) aus V4A-Material besteht.

5. Leiter (1) nach Anspruch 1, **dadurch gekennzeichnet, daß** die U-förmig ausgebildeten Trittelemente (3) einen runden Querschnitt aufweisen.

6. Leiter (1) nach Anspruch 1, **dadurch gekennzeichnet, daß** die Trittelemente (3) auf ihrer Aufstandsfläche (8) mit Vorsprüngen versehen sind.

7. Leiter (1) nach Anspruch 1, **dadurch gekennzeichnet, daß** die Trittelemente (3) im wesentlichen aus gebogenen Rohren bestehen.

8. Leiter (1) nach Anspruch 1, **dadurch gekennzeichnet, daß** die Trittelemente (3) im wesentlichen aus Rohrbögen und geraden Rohrstücken bestehen, die miteinander verschweißt sind.

## Claims

1. A ladder (1) for negotiating sewerage shafts, comprising two perpendicular bars (2) which extend parallel to each other and a plurality of tread elements (3) which are non-releasably fixed to the bars (2), and fixing means (4) for fixing the ladder (1) to the shaft wall (5), wherein the tread elements (3) are of a U-shaped configuration and project from the bars (2) into the shaft cross-section, and which ladder can be mounted with the fixing means (4) to the shaft wall (5) in such a way that the bars (2) bear directly against the shaft wall (5), and **characterised in that** the tread elements (3) of a U-shaped configuration are welded to the bars (2) and are of a cranked configuration in such a way that the two limbs (7) of the U-shape project to the portion (6) between the two limbs (7) out of the horizontal plane defined by the portion (6) between the two limbs (7) and thus form protection from sliding laterally off the tread elements (3).

2. A ladder (1) according to claim 1 **characterised in that** the tread elements (3) of a U-shaped configuration comprise tubular material.

3. A ladder (1) according to claim 1 **characterised in that** the tread elements (3) of a U-shaped configuration comprise solid material.

4. A ladder (1) according to claim 1 **characterised in that** the ladder (1) comprises V4A material.

5. A ladder (1) according to claim 1 **characterised in that** the tread elements (3) of a U-shaped configuration are of a round cross-section.

6. A ladder (1) according to claim 1 **characterised in that** the tread elements (3) are provided with projections on their tread surface (8).

7. A ladder (1) according to claim 1 **characterised in that** the tread elements (3) substantially comprise curved tubes.

8. A ladder (1) according to claim 1 **characterised in that** the tread elements (3) substantially comprise tubular hoops and straight tubular portions which are welded together.

## Revendications

1. Echelle (1) pour se déplacer dans des puits de regard, avec deux montants verticaux (2) s'étendant parallèlement l'un à l'autre et une pluralité d'échelons (3) qui sont fixés d'une manière non relâchable aux montants (2), et avec des moyens de fixation (4) pour fixer l'échelle (1) à la paroi (5) du puits, où les échelons (3) sont réalisés en forme de U et font saillie des montants (2) dans la section transversale du puits, et ladite échelle pouvant être montée avec les moyens de fixation (4) de telle sorte à la paroi (5) du puits que les montants (2) s'appliquent directement à la paroi (5) du puits, et **caractérisée en ce que** les échelons (3) réalisés en forme de U sont soudés aux montants (2) et sont coudés de telle sorte que les deux branches (7) de la forme en U, relativement au tronçon (6) entre les branches (7), font saillie du plan horizontal défini par le tronçon (6) entre les deux branches (7) et constituent ainsi une protection à l'encontre d'un glissement vers le côté depuis les échelons (3).

2. Echelle (1) selon la revendication 1, **caractérisée en ce que** les échelons (3) réalisés en forme de U sont constitués de matériau brut.

3. Echelle (1) selon la revendication 1, **caractérisée en ce que** les échelons (3) en forme de U sont réalisés en matériau plein.

4. Echelle (1) selon la revendication 1, **caractérisée en ce que** l'échelle (1) est constituée de matériau V4A.

5. Echelle (1) selon la revendication 1, **caractérisée en ce que** les échelons en forme de U (3) ont une section transversale ronde.

6. Echelle (1) selon la revendication 1, **caractérisée en ce que** les échelons (3) sont pourvus de saillies sur leur face d'appui (8).

7. Echelle (1) selon la revendication 1, **caractérisée en ce que** les échelons (3) sont constitués essentiellement de tuyaux coudés.

8. Echelle (1) selon la revendication 1, **caractérisée en ce que** les échelons (3) sont constitués essentiellement de raccords coudés et de tronçons de tuyau rectilignes qui sont assemblés par soudage.
